# EUROPÄISCHE PATENTSCHRIFT

(11) **EP 0 446 322 B1**
(45) Veröffentlichungstag und Bekanntmachung des Hinweises auf die Patenterteilung: **08.09.1993**
(21) Anmeldenummer: 90914058.4
(22) Anmeldetag: 28.09.1990
(51) Int. Cl.: B21C 47/24, B65B 27/06

(54) **ANLAGE ZUM HERSTELLEN VON UMREIFTEN DRAHTGITTERROLLEN**
DEVICE FOR MAKING WRAPPED WIRE MESH ROLLS
INSTALLATION DE FABRICATION DE ROULEAUX DE TREILLIS

(30) Priorität: 04.10.1989 AT 2299/89
(43) Veröffentlichungstag der Anmeldung: 18.09.1991
(73) Patentinhaber: EVG Entwicklungs- u. Verwertungs- Gesellschaft m.b.H., A-8042 Raaba (AT)
(72) Erfinder: RITTER, Klaus, A-8042 Graz (AT); RITTER, Gerhard, A-8043 Graz (AT); SCHMIDT, Gerhard, A-8042 Graz (AT)
(74) Vertreter: Holzer, Walter, Dipl.-Ing.
(86) Internationale Anmeldenummer: AT9000096
(87) Internationale Veröffentlichungsnummer: WO9104807

(56) Entgegenhaltungen:
- AT-B- 276 028
- DE-B- 1 295 466
- FR-A- 1 449 498
- FR-A- 2 578 222

## Beschreibung

Die Erfindung betrifft eine Anlage zum Herstellen von umreiften Drahtgitterrollen, mit einer Wickelvorrichtung, die einen angetriebenen Wickeldorn zum Aufwickeln des zugeführten Drahtgitters und eine Leiteinrichtung zum Einfädeln des Drahtgitters in den Wickeldorn aufweist, einer Abstreifvorrichtung, mit welcher die gewickelte Drahtgitterrolle relativ zum Wickeldorn in axialer Richtung bewegbar ist, einem Greifermechanismus, der gegen die Mantelfläche der Drahtgitterrolle von oben her und von unten her schwenkbare Greifarme aufweist und mittels einer Transportvorrichtung aus einer ersten Stellung, in welcher er die Drahtgitterrolle im Bereich der Wickelvorrichtung mittels der Greifarme aufnimmt, über eine die Rollenlänge übersteigende Entfernung in Richtung der Wickeldornachse in eine zweite vom Wickeldorn entfernte Stellung bewegbar ist, und einer Umreifungsvorrichtung für die gewickelte Drahtgitterrolle mit einem Umreifungsrahmen für ein Umreifungselement.

Eine aus der AT-PS 276.028 bekannte Anlage der einleitend angegebenen Art hat den Nachteil, daß der Greifermechanismus nur passiv mit Hilfe einer Ausstoßplatte von der ersten in die zweite Stellung bewegbar ist, in welcher eine stationäre Umreifungsvorrichtung vorgesehen ist. Eine feinfühlige Arbeitsweise der Umreifungsvorrichtung und eine Anpassung derselben an unterschiedliche Gitterrollendimensionen bzw. Umreifungserfordernisse ist deshalb nicht möglich.

Aufgabe der Erfindung ist es, diesen Nachteil zu vermeiden und eine Anlage der einleitend angegebenen Art zu schaffen, mit welcher die Drahtgitterrolle mit Hilfe von Umreifungselementen an beliebigen Stellen der Gitterrollenlänge mit großer Genauigkeit abgebunden werden kann. Die erfindungsgemäße Vorrichtung hat die Merkmale, daß der Greifermechanismus zumindest zwei voneinander unabhängige, mit zugeordneten Halterungen versehene Einheiten von Greifarmen aufweist und mittels eines den Greifermechanismus tragenden, in an sich bekannter Weise auf Schienen verfahrbaren Wagens parallel zur Wickeldornachse gesteuert in frei wählbare Positionen verstellbar ist, und daß der in an sich bekannter Weise senkrecht zur Wickeldornachse verstellbare Umreifungsrahmen ebenfalls auf einem Wagen montiert und mit diesem Wagen parallel zur Wickeldornachse auf Schienen gesteuert in frei wählbare Umreifungspositionen verfahrbar ist, wobei die Greifarme jeder Greifarmeinheit zum Passieren des Umreifungsrahmens von der Drahtgitterrolle gesteuert wegschwenkbar sind.

Mit dieser Anlage wird bei im wesentlichen fortlaufender Betriebsweise der Wickelvorrichtung zugleich eine genau gesteuerte Einstellung der Gitterrolle relativ zur Umreifungsvorrichtung erzielt, was einen automatischen Umreifungsvorgang an beliebigen Stellen der Gitterrolle ermöglicht. Dabei werden beim Passieren des Umreifungsrahmens abwechselnd jeweils die Greiferarme einer Einheit weggeschwenkt, während die Greiferarme der verbleibenden Einheiten die Gitterrolle sicher festhalten und damit ein Verwinden, einseitiges Absenken oder ungewolltes Aufrollen der Gitterrolle verhindern.

Bei einer bevorzugten Ausführungsform der Erfindung sind die Halterungen der Greifarmeinheiten durch quer zur Wickeldornachse orientierte, in Richtung dieser Achse relativ zueinander verstellbare Lagerschilde gebildet, die auf dem Wagen des Greifermechanismus montiert sind und an denen oberhalb und unterhalb der Wickeldornachse die Schwenklagerungen für die Greifarme vorgesehen sind. Die Greifarme greifen vorzugsweise mit ihren freien Enden über parallel zur Wickeldornachse verlaufende und vorzugsweise in Richtung parallel zu dieser Achse verstellbare Halteorgane an der Drahtrolle an. Durch diese Ausbildung wird eine sichere und schonende Aufnahme von Drahtgitterrollen unterschiedlicher Durchmesser erreicht.

Weitere Merkmale der Erfindung werden nachfolgend an einem in der perspektivischen Zeichnung schematisch dargestellten Ausführungsbeispiel näher erläutert.

Von einer nicht dargestellten Schweißmaschine zum Herstellen von Drahtgittern oder einem nicht dargestellten Drahtgittervorrat wird eine Gitterbahn G in Richtung des Pfeiles P₁ mit Hilfe von angetriebenen Transport- und Rückhaltewalzen 1, und zwischen einem Paar von Führungswalzen 2 einer nur schematisch dargestellten Wickelvorrichtung 3 zugeführt. Die Wickelvorrichtung 3 weist einen mittels nicht dargestellter Lager- und Antriebseinrichtungen entsprechend dem Doppelpfeil P₂ antreibbaren Wickeldorn 4 sowie ein oberes Leitblech 5 und ein unteres Leitblech 6 auf, die jeweils entsprechend dem Doppelpfeil P₃ aufeinander zu und voneinander weg schwenkbar sind. Zu Beginn des Wickelvorganges werden die Leitbleche 5, 6 gegeneinander geschwenkt und bilden einen Leitdurchgang, über welchen der Anfangsabschnitt der Gitterbahn exakt auf den Wickeldorn 4 geführt wird, wodurch das Einfädeln und Fixieren der Gitterbahn auf dem Wickeldorn 4 erleichtert wird.

Während des Wickelvorganges wird die Länge der Gitterbahn G mit Hilfe einer den Transport- und Rückhaltewalzen 1 zugeordneten Längenmeßeinrichtung 7 kontinuierlich gemessen. Nach Erreichen der gewünschten Fertigungslänge wird die Gitterbahn mit Hilfe einer der Meßeinrichtung nachgeschalteten Schneideinrichtung 8, die im wesentlichen aus einem mit einem Messer 11 versehenen oberen Scherbalken 9 und einem ebenfalls mit einem Messer versehenen unteren Scherbalken 10 besteht; vom Materialvorrat abgetrennt.

Im Schwenkbereich des unteren Leitbleches 6 ist eine Etikettiereinrichtung 12 vorgesehen, die bei vom Drahtgitter weg nach unten geschwenktem unteren Leitblech 6 durch einen Ausschnitt 15 des Leitbleches 6 hindurch um eine Aufhängung 13 aus einer Ausgangsstellung 12' entsprechend dem Doppelpfeil P₄ in eine tangential auf den Wickeldorn 4 weisende Arbeitsstellung 12'' schwenkbar ist, in welcher die Etikettiereinrichtung 12 die Unterseite der Gitterbahn im wesentlichen berührt. Mit der Ettiketiereinrichtung werden kurz vor Vollendung einer Gitterrolle R' Etiketten E, die beispielsweise Produktdaten enthalten, kontinuierlich in die Gitterrolle R' mit eingewickelt. Die Etiketten E werden einem Etikettenvorratsmagazin 14 entnommen und können je nach Bedarf von einem Materialvorrat abgetrennt werden oder auch in Form von Einzelblättern vorliegen. Die Etikettiereinrichtung 12 ist innerhalb des Ausschnittes 15 des unteren Leitbleches 6 entsprechend dem Doppelpfeil P₅ parallel zur Wickeldornachse x-x verstellbar, um die Position der Etikettiereinrichtung 12 an unterschiedliche Breiten der aufzuwickelnden Gitterbahn anpassen sowie die Position des eingewickelten Etikettes E relativ zum Rand der Gitterbahn einstellen zu können.

Da die Wickelvorrichtung 3 zum gleichzeitigen Aufwickeln von zwei parallelen Gitterbahnen ausgelegt sein kann oder gegebenenfalls zwei Etiketten pro Gitterrolle gewünscht werden, weist das untere Leitblech 6 einen zweiten Ausschnitt 15' auf, der eine nicht gezeigte zweite Etikettiereinrichtung aufnehmen kann.

Ein Transportwagen 16 ist entsprechend dem Doppelpfeil P₆ parallel zur Richtung der Wickeldornachse x-x auf Laufschienen 17 aus einer Übernahmestellung W, in welcher der Wagen die Gitterrolle R' von der Wickelvorrichtung 3 übernimmt, in eine Abbindestellung A verfahrbar. Der Transportwagen 16 trägt mehrere quer zur Wagenlängsrichtung orientierte Lagerschilde 18, an denen je drei, eine Greifarmeinheit bildende Greifarme 19, 20, 21 entsprechend dem Doppelpfeil P₇ um zur Wickeldornachse x-x parallele Achsen schwenkbar gelagert sind. Die Lagerschilde 18 sind relativ zueinander entsprechend dem Doppelpfeil P₈ parallel zur Wickeldornachse x-x verstellbar, um die Relativlage der Greifarme an die Länge der aufzunehmenden Gitterrolle R' anpassen zu können. Kurz vor dem Abtrennen der Gitterbahn vom Materialvorrat werden die Greifarme an die Gitterrolle R' angelegt, wobei die Anpreßkraft so eingestellt wird, daß das abgetrennte Ende der Gitterbahn ohne Beschädigung der Gitterrolle R' aufgewickelt werden kann.

Das an der Gitterrolle R' angreifende freie Ende jedes Greifarmes weist ein rohrförmiges Halteorgan 22 auf, das am freien Ende des Greifarmes parallel zur Wickeldornachse verschiebbar angebracht und in seiner Länge und Ausbildung an die Maschenweite der festzuhaltenden Gitterrolle angepaßt ist. Die drei Arme jeder Greifarmeinheit sind am zugeordneten Lagerschild 18 so montiert, daß die Lagerungen von zwei Armen 20, 21 oberhalb der Wickeldornachse x-x liegen, während die Lagerung eines Armes 19 unterhalb der Wickeldornachse liegt. Die Gitterrolle R' wird von den Greifarmen 19, 20 von unten her abgestützt, wogegen der Greifarm 21 die Gitterrolle R' von oben her niederhält. Die Greifarme 19, 20, 21 einer Greifarmeinheit können einzeln oder gemeinsam mit Hilfe nicht dargestellter Betätigungselemente verschwenkt werden.

Nach dem vollständigen Aufwickeln einer Gitterrolle R' und dem Anlegen der Greiferarme 19, 20, 21 des Transportwagens 16 wird die Gitterrolle R' vom Transportwagen mitgenommen und zugleich mittels eines entsprechend dem Doppelpfeil P₉ parallel zur Wickeldornachse x-x auf den Laufschienen 17 verstellbaren, eine Durchtrittsöffnung für den Wickeldorn 4 aufweisenden Abstreifwagens 23 vom Wickeldorn 4 abgeschoben. Die Gitterrolle R' wird mittels des Transportwagens 16 aus der Übernahmestellung W in die Abbindestellung A transportiert, die in axialer Richtung so weit außerhalb der Wickelvorrichtung 3 liegt, daß die Gitterrolle R' den Wickeldorn 4 vollständig freigibt. Nach dem Rückstellen des Abstreifwagens 23 in seine Ausgangslage ist die Wickelvorrichtung 3 sofort wieder für das Aufwickeln einer neuen Gitterrolle bereit. Um das Ablösen der Gitterrolle R' vom Wickeldorn 4 zu erleichtern, kann der Wickeldorn 4 entgegen der ursprünglichen Wickelrichtung zurückgedreht werden.

Zum Abbinden einer in der Abbindestellung A befindlichen Gitterrolle R ist eine Umreifungsvorrichtung 24 vorgesehen. Die Umreifungsvorrichtung 24 weist einen entsprechend dem Doppelpfeil P₁₀ parallel zur Längsachse der abzubindenden Gitterrolle R auf einer Laufbahn 25 verfahrbaren Laufwagen 26 und einen auf dem Laufwagen 26 entsprechend dem Doppelpfeil P₁₁ in Richtung senkrecht zur Gitterrolle R verstellbaren Ständer 27 auf. Vom Ständer 27 kragt ein Umreifungsrahmen 28 aus, der die abzubindende Gitterrolle R umschließt und ein, im Umreifungsrahmen 28 liegendes Umreifungsband B in Form einer Schlinge B' um die Gitterrolle R herum legt. Das Umreifungsband B kann im Rahmen der Erfindung unterschiedliche Formen haben und aus den verschiedensten Materialien, wie z.B. Kunststoff- oder Metallbändern, bestehen. Im Umreifungsrahmen 28 sind nicht dargestellte Elemente für die Umreifung, wie ein Vorratsmagazin für das Umreifungsband, ein Verschlußaggregat sowie eine Schneideinrichtung für das Umreifungsband untergebracht.

Zum Abbindevorgang wird die Umreifungsvorrichtung 24 entsprechend dem Doppelpfeil P₁₀ parallel zur Längsachse der abzubindenden Gitterrolle R an eine Stelle gebracht, an der das Umreifungsband B um die Gitterrolle R gelegt werden soll. Anschließend wird der Ständer 27 entsprechend dem Doppelpfeil P₁₁ so weit gegen die Gitterrolle R verschoben, daß die ständerseitige Innenseite des Umreifungsrahmens 28 genau an der Gitterrolle R anliegt. Die Schlinge B' des Umreifungsbandes wird zugezogen, an der Verschlußstelle verschlossen und das Umreifungsband anschließend vom Materialvorrat abgetrennt. Anschließend fährt der Ständer 27 entsprechend dem Doppelpfeil P₁₁ in seine Ausgangslage zurück.

Um die Gitterrolle R an einer weiteren Stelle ihrer Länge mit einem Umreifungsband B zu versehen, wird die Umreifungsvorrichtung 24 mit Hilfe des Laufwagens 26 entsprechend dem Doppelpfeil P₁₀ entlang des feststehenden Transportwagens 16 und damit entlang der Gitterrolle R verstellt und an einer neuen Stelle positioniert. Im Rahmen der Erfindung ist es auch möglich, die Umreifungsvorrichtung 24 ortsfest anzuordnen und den Transportwagen 16 mit der abzubindenden Gitterrolle R entsprechend dem Doppelpfeil P₆ so weit zu verschieben, daß das Umreifungsband B' im Umreifungsrahmen 28 mit der zu umreifenden neuen Stelle auf der Gitterrolle R fluchtet.

Da Greifarme der einzelnen Greifarmeinheiten die Relativbewegungen zwischen Umreifungsvorrichtung 24 und Transportwagen 16 behindern würden, werden zur Vermeidung einer Kollision jeweils die Greifarme einer Einheit kurzzeitig so weit von der Drahtgitterrolle weggeschwenkt, wie dies beispielsweise für den oberen Greifarm bei 21' dargestellt ist, daß die Greifarme den Umreifungsrahmen 28 ungehindert passieren können. Nachdem die Kollisionsgefahr zwischen dem Umreifungsrahmen 28 und den entsprechenden Greifarmen einer Einheit gebannt ist, schließen die Greifarme sofort wieder um die Gitterrolle R. Da die übrigen geschlossenen Greifarme während der Öffnungs- und Schließbewegung einer Greifarmeinheit befähigt sein müssen, die Gitterrolle R weiterhin sicher in ihrer Lage festzuhalten, wird die Anzahl der je eine Greifarmeinheit tragenden Lagerschilde 18 und außerdem die Länge der rohrförmigen Halteorgane 22 an die Länge der abzubindenden Gitterrolle R angepaßt, wobei aber mindestens zwei Lagerschilde 18 für den Transportwagen 16 erforderlich sind.

Nach Beendigung des Umreifungsvorganges wird die Umreifungsvorrichtung 24 in ihre Ausgangslage zurückgestellt bzw. der Transportwagen 16 so weit verschoben, daß die fertig umreifte Gitterrolle R nach Öffnung aller Greifarme über ein geneigtes, zweckmäßig kippbares Abrollblech 29 in Richtung des Pfeiles P₁₂ abrollen kann. Um den Abrollvorgang zu ermöglichen, sind die Lagerschilde 18 quer zur Wickeldornachse x-x im wesentlichen bogenförmig ausgebildet und bilden mit entsprechenden Abschrägungen 18' eine Abrollbahn für die Gitterrolle R.

Die zur Durchführung der Bewegungen der einzelnen Vorrichtungen und Elemente der erfindungsgemäßen Anlage notwendigen Betätigungs- und Steuereinrichtungen sind in der Zeichnung der Übersicht halber weggelassen. Insbesondere ist eine zentrale Steuereinrichtung für den gesamten Arbeitszyklus vorgesehen.

Die Oberflächenbeschaffenheit aller mit der aufzuwickelnden Gitterbahn G sowie mit der abzubindenden Gitterrolle R in Berührung kommenden Vorrichtungen (1, 2, 4, 5, 6, 7, 18', 22, 29) ist an die Oberflächenbeschaffenheit der Drahtgitter derart angepaßt, daß eine Beschädigung der Drahtgitteroberfläche vermieden wird. Beispielsweise werden zum Aufwickeln und Abbinden von kunststoffbeschichteten Drahtgittern die Vorrichtungen vorzugsweise mit gummierten Oberflächen versehen.

Es versteht sich, daß die erläuterte Anlage verschiedentlich abgewandelt werden kann. So können beispielsweise anstelle der rohrförmigen Halteorgane schalenförmige Halteorgane vorgesehen werden, die es gegebenenfalls ermöglichen, mit nur zwei Greifarmen pro Greifarmeinheit auszukommen. Je nach der Größe der aufzunehmenden Drahtgitterrolle und der Ausbildung der Halteorgane können auch nur zwei Greifarmeinheiten auf dem Transportwagen vorgesehen werden.

## Patentansprüche

1. Anlage zum Herstellen von umreiften Drahtgitterrollen (R), mit einer Wickelvorrichtung (3), die einen angetriebenen Wickeldorn (4) zum Aufwickeln des zugeführten Drahtgitters (G) und eine Leitenrichtung (5,6) zum Einfädeln des Drahtgitters (G) in den Wickeldorn (4) aufweist, einer Abstreifvorrichtung (23), mit welcher die gewickelte Drahtgitterrolle (R') relativ zum Wickeldorn (4) in axialer Richtung bewegbar ist, einem Greifermechanismus, der gegen die Mantelfläche der Drahtgitterrolle (R) von oben her und von unter her schwenkbare Greifarme (19,20,21) aufweist und mittels einer Transportvorrichtung (16) aus einer ersten Stellung, in welcher er die Drahtgitterrolle (R') im Bereich der Wickelvorrichtung (3) mittels der Greifarme (19,20,21) aufnimmt, über eine die Rollenlänge übersteigende Entfernung in Richtung der Wickeldornachse in eine zweite vom Wickeldorn (4) entfernte Stellung bewegbar ist, und einer Umreifungsvorrichtung (24) für die gewickelte Drahtgitterrolle (R) mit einem Umreifungsrahmen (28) für ein Umreifungselement (B), dadurch gekennzeichnet, daß der Greifermechanismus zumindest zwei voneinander unabhängige, mit zugeordneten Halterungen (18) versehene Einheiten von Greifarmen (19, 20, 21) aufweist und' mittels eines den Greifermechanismus tragenden, auf Schienen (17) verfahrbaren Wagens (16) parallel zur Wickeldornachse gesteuert in frei wählbare Positionen verstellbar ist, und daß der senkrecht zur Wickeldornachse verstellbare Umreifungsrahmen (28) ebenfalls auf einem Wagen (26) montiert und mit diesem Wagen parallel zur Wickeldornachse (x-x) auf Schienen (25) gesteuert in frei wählbare Umreifungspositionen verfahrbar ist, wobei die Greifarme (19, 20, 21) jeder Greifarmeinheit zum Passieren des Umreifungsrahmens (28) von der Drahtgitterrolle (R) gesteuert wegschwenkbar sind.

2. Anlage nach Anspruch 1, dadurch gekennzeichnet, daß die Halterungen der Greifarmeinheiten durch quer zur Wickeldornachse (x-x) orientierte, in Richtung dieser Achse relativ zueinander verstellbare Lagerschilde (18) gebildet sind, die auf dem Wagen (16) des Greifermechanismus montiert sind und an denen oberhalb und unterhalb der Wickeldornachse (x-x) die Schwenklagerungen für die Greifarme (19, 20, 21) vorgesehen sind.

3. Anlage nach Anspruch 1 oder 2, dadurch gekennzeichnet, daß die Greifarme (19, 20, 21) mit ihren freien Enden über parallel zur Wickeldornachse (x-x) verlaufende und vorzugsweise in Richtung parallel zu dieser Achse verstellbare Malteorgane (22) an der Drahtrolle angreifen.

## Claims

1. A system for producing strapped rolls (R) of wire screening, or mesh, having a windup device (3) that has a driven windup mandrel (4) for winding up the wire screening (G) delivered to it, and a guide (5,6) for threading the wire screening (G) into the windup mandrel (4), having a strip-off device (23) with which the wound wire screening roll (R') is movable relative to the windup mandrel (4) in the axial direction, having a gripper mechanism that has gripper arms (19,20,21) pivotable from above and below toward the outer surface of the roll of wire screening (R), and is movable by means of a transport device (16) from a first position, in which it receives the roll of wire screening (R') in the region of the windup device (3) by means of the gripper arms (19,20,21), via a distance exceeding the length of the roll in the direction of the windup mandrel axis, into a second position remote from the windup mandrel (4) and having a surrounding strap application device (24) for the wound roll of wire screening (R), with a surrounding strapping frame (28) for a surrounding strapping element (B), characterized in that the gripper mechanism has at least two gripper arm units (19, 20, 21) that are independent of one another and are provided with associated retainers (18) and is adjustanle to freely selectable positions in a controlled manner parallel to the axis of the windup mandrel by means of a carriage (16) carrying the gripper mechanism and movable on rails (17) and that the strapping frame (28), adjustable at right angles to the axis of the windup mandrel, is likewise mounted on a carriage (26) and is movable with this carriage on rails (25), in a controlled manner parallel to the axis (x-x) of the windup mandrel, to freely selectable strapping positions, wherein the gripper arms (19, 20, 21) of each gripper arm unit being pivotably away from the roll of wire screening (R) in a controlled manner in order to move past the strapping frame (28).

2. The system of claim 1, characterized in that the retainers of the gripper arm units are formed by bearing plates (18) adjustable relative to one another in the direction of the windup mandrel axis (x-x) and oriented transversely to this mandrel, which are mounted on the gripper mechanism carriage (16), and on which the pivot bearings for the gripper arms (19, 20, 21) are provided above and below the windup mandrel axis (x-x).

3. The system of claim 1 or 2, characterized in that the gripper arms (19, 20, 21) engage with their free ends the roll of screening via retainers (22) extending parallel to the windup mandrel axis (x-x) and preferably being adjustable in the direction parallel to this axis.

## Revendications

1. Installation de fabrication de rouleaux de treillis (R) banderolés, comportant un dispositif d'enroulement (3), qui présente un mandrin d'enroulement entraîné (4) pour enrouler le treillis acheminé (G) et un dispositif de guidage (5, 6) pour insérer le treillis (G) dans le mandrin d'enroulement (4), un dispositif d'extraction (23) par lequel le rouleau de treillis enroulé (R') peut être déplacé par rapport au mandrin d'enroulement (4) dans la direction axiale, un mécanisme de préhension, qui présente des bras preneurs (19, 20, 21) qui peuvent pivoter d'en haut et d'en bas contre la surface enveloppante du rouleau de treillis (R) et peut être déplacé à l'aide d'un dispositif de transport (16) d'une première position, dans laquelle il recueille le rouleau de treillis (R') au voisinage du dispositif d'enroulement (3) à l'aide des bras preneurs (19, 20, 21), à une seconde position éloignée du mandrin d'enroulement (4) sur une distance dépassant la longueur du rouleau dans la direction de l'axe du mandrin d'enroulement, et un dispositif de banderolage (24) pour le rouleau de treillis enroulé (R) comportant un châssis de banderolage (28) pour un élément de banderolage (B), caractérisée en ce que le mécanisme de préhension présente au moins deux unités de bras preneurs (19, 20, 21) indépendantes l'une de l'autre et dotées d'éléments de fixation respectifs (18) et peut être déplacé par commande dans des positions librement choisies à l'aide d'un chariot (16) portant le mécanisme de préhension et déplaçable sur des rails (17) parallèlement à l'axe du mandrin d'enroulement, et que le châssis de banderolage (28) déplaçable perpendiculairement à l'axe du mandrin d'enroulement est également monté sur un chariot (26) et peut être déplacé par commande à l'aide de ce chariot dans des positions de banderolage librement choisies parallèlement à l'axe (x-x) du mandrin d'enroulement sur des rails (25), les bras preneurs (19, 20, 21) de chaque unité de bras preneurs pouvant être commandés pour pivoter de manière à s'écarter du rouleau de treillis (R) afin de laisser passer le châssis de banderolage (28).

2. Installation selon la revendication 1, caractérisée en ce que les éléments de fixation des unités de bras preneurs sont formés par des flasques (18) orientés transversalement à l'axe (x-x) du mandrin d'enroulement et déplaçables l'un par rapport à l'autre dans la direction de cet axe, lesquels flasques sont montés sur le chariot (16) du mécanisme de préhension et portent au-dessus et au-dessous de l'axe (x-x) du mandrin d'enroulement les paliers de pivotement pour les bras preneurs (19, 20, 21).

3. Installation selon la revendication 1 ou 2, caractérisée en ce que les bras preneurs (19, 20, 21) prennent appui sur le rouleau de treillis par leurs extrémités libres par l'intermédiaire des organes de fixation (22) qui s'étendent parallèlement à l'axe (x-x) du mandrin d'enroulement et peuvent être déplacés de préférence dans une direction parallèle à cet axe.
